# DEMANDE DE BREVET EUROPEEN

(11) **EP 0 119 139 A2**
(43) Date de publication de la demande: **19.09.1984**
(21) Numéro de dépôt: 84400465.5
(22) Date de dépôt: 08.03.1984
(51) Int. Cl.: E04B 1/343, E04H 9/10, E04B 1/98

(54) **Abri individuel blindé transportable et démontable**

(30) Priorité: 09.03.1983 FR 8303876
(71) Demandeur: Bourlier, Claude Paule, F-94410 Saint Maurice (FR); Sallot, Louis Edouard, F-92270 Bois Colombes (FR)
(72) Inventeur: Bourlier, Claude Paule, F-94410 Saint Maurice (FR); Sallot, Louis Edouard, F-92270 Bois Colombes (FR)
(74) Mandataire: Rodhain, Claude (FR)

(57) **Abrégé**

Abri individuel blindé transportable et démontable du type décrit au brevet principal comprenant un plateau de base (1), des parois latérales (3), un panneau supérieur et une porte (5) montée pivotante sur une barre de renforcement (28) formant axe de pivotement, et dans lequel l'un au moins desdits panneaux (3) comporte sur au moins l'un de ses bords verticaux un rebord en saillie, les panneaux étant maintenus assemblés sur la base (1) et la panneau supérieur au moyen de tirants, caractérisé en ce que ledit rebord est constitué par un prolongement (113a,b,c,d) d'une aile (111) externe de chaque profilé (110) en U qui s'étend au delà de la partie intermédiaire (112), lesdits rebords (113a,b,c,d) de deux profilés de panneaux adjacents délimitant avec les parties intermédiaires un logement dans lequel est disposé un tirant massif (227).

## Description

La présente invention est relative à un abri individuel blindé transportable et démontable du type décrit au brevet principal comprenant un plateau inférieur horizontal de base, plusieurs parois latérales, au moins en partie transparentes, un panneau supérieur formant toit et une porte formée d'au moins un panneau transparent pivotant, lesdites parois latérales et la porte étant constituées par des panneaux blindés au moins partiellement garnis de verre, et le plateau de base et le bord inférieur des plateaux latéraux comprenant des moyens de retenue mâles et femelles complémentaires disposés de telle sorte que lorsqu'un panneau latéral en position verticale bascule par rapport au plateau de base sur l'un de ses bords inférieurs, les moyens de retenue complémentaires dudit panneau décrivent un cercle au-delà duquel ne s'étend aucun point des moyens de retenue complémentaires de l'autre élément.

Les panneaux latéraux comportent sur au moins l'un de leurs bords latéraux verticaux un rebord en saillie délimitant une feuillure adaptée pour recevoir un bord du panneau 'latéral adjacent et former une butée adaptée pour maintenir les panneaux en position lors du montage, assurer le maintien en position verticale des différents panneaux avant la pose des tirants d'angle maintenant l'ensemble et fermer les interstices entre les panneaux de l'abri monté.

Bien que la résistance à l'impact des projectiles des panneaux de l'ensemble de l'abri ainsi constitué soit parfaitement satisfaisante, l'abri présente néanmoins des points faibles à ses angles sur toute la hauteur des panneaux à l'emplacement où ceux-ci sont jointifs seulement par leurs arêtes ainsi qu'à la jonction des panneaux latéraux avec le ou les battants de la porte. En effet, un projectile dont la trajectoire formerait un angle d'environ 45° par rapport aux panneaux et frappant à la jointure de deux d'entre eux ne rencontrerait qu'une faible épaisseur de métal, de même un projectile frappant l'abri à la jonction entre l'axe de pivotement d'un battant de porte et le bord d'un panneau latéral ne rencontrerait pas un obstacle suffisant.

Ce risque n'est pas négligeable.

Il est donc souhaitable de renforcer la protection assurée par cet abri blindé, dans les zones d'angle de celui-ci pour obtenir une résistance totale et l'invention a pour but de réaliser cette amélioration.

Elle a pour objet à cet effet un abri individuel blindé transportable et démontable du type décrit au brevet principal comprenant un plateau de base comportant des moyens de guidage pour des parois latérales, un panneau supérieur et une porte montée pivotante sur une barre de renforcement formant axe de pivotement, et dans lequel l'un au moins desdits panneaux comporte sur au moins l'un des ses bords verticaux un rebord en saillie, les panneaux étant maintenus assemblés sur la base et le panneau supérieur au moyen de tirants, caractérisé en ce que ledit rebord est venu de matière avec un profilé métallique d'encadrement dudit panneau conformé de façon que les profilés de panneaux adjacents délimitent un logement entourant sur au moins les trois quarts de sa périphérie une tige massive parallèle auxdits profilés.

Suivant une autre caractéristique de l'invention, lesdites tiges constituent en même temps les tirants d'assemblage et des moyens de guidage des panneaux.

D'autres caractéristiques et avantages de l'invention apparaîtront au cours de la description qui va suivre faite en se référant au dessin annexé donné uniquement à titre d'exemple et dans laquel la Figure unique est une vue en plan de dessus et en coupe partielle d'une partie d'un abri individuel suivant l'invention.

En se référant au dessin, les parois latérales 3 de la cabine sont constituées comme décrit au brevet principal par un cadre constitué par un profilé 110 dans lequel sont disposés un panneau opaque blindé à la partie inférieure et une plaque de verre spéciale à l'épreuve des balles à la partie supérieure. Suivant l'invention, le profilé métallique 110 constituant la cadre de chaque panneau 3 présente dans son ensemble une forme en U ayant deux ailes parallèles 111 réunies par une partie intermédiaire 112, l'une des ailes parallèles 111, qui est située à l'extérieur du panneau 3 étant prolongée au-delà de la partie intermédiaire 112 par un rebord (₁₁₃ a, b, c) s'étendant dans le même plan que l'aile 111 sur une distance au moins à peu près égale à la moitié de la longueur de la partie intermédiaire 112.

De préférence, l'angle formé par l'autre aile 111 du profilé et la partie intermédiaire 112 présente un chanfrein 114 adapté pour venir en appui contre un chanfrein correspondant 114a du profilé encadrant le panneau 3 adjacent. Grâce à cette forme des profilés, les rebords 113a, 113b de deux panneaux 3 adjacents délimitent avec les parties 112 correspondantes un logement de section à peu près carrée qui s'étend sur toute la hauteur des panneaux latéraux et qui suivant l'exemple représenté est ouvert à son angle externe entre les arêtes des prolongements 111, 113a, 113b, 113c, etc, logement dans lequel est disposée longitudinalement une forte tige de métal massif 227 qui est mise en place après la pose de chaque panneau et avant celle du panneau adjacent, la tige 227 comportant une extrémité filetée de diamètre réduit qui s'étend à travers un trou prévu dans la plaque de base 1 sous laquelle elle est retenue par un écrou.

A son extrémité supérieure, chaque tige massive 227 présente également une partie filetée de diamètre réduit qui s'étend à travers un élément de retenue des panneaux adjacents et à travers un trou de la plaque supérieure fermant le dessus de l'abri et sur laquelle elle est retenue par un second écrou, les tiges 227 aux quatre angles de la cabine constituant des tirants renforçant la structure de celle-ci.

On comprend en observant le dessin que, de préférence, les tiges massives 227 remplissent les angles rentrants formés par les panneaux latéraux à leur jonction tout en constituant ainsi une barrière massive interdisant la pénétration des projectiles en biais à la limite de deux panneaux adjacents.

Suivant l'exemple représenté, lesdites barres 227 ont une section circulaire inscrite dans le logement délimité par lesdits rebords. On comprend cependant que ces barres peuvent également avoir en section une forme complémentaire de celle du logement et remplir complètement celui-ci. En outre, les extrémités inférieures de ces barres comportent des trous axiaux de sorte qu'elles servent d'écrous pour les vérins qui constituent les pieds de l'abri.

Un profilé 115 de forme analogue à celle desprofilés 111 est disposé de chaque côté de l'ouverture dans laquelle sont montés les panneaux 5 de la porte sur une tige massive 28 formant axe de pivotement comme indiqué au brevet principal, cette tige 28 étant disposée entre les ailes 113c, 113d du profilé 115. Ces derniers sont maintenus également par les éléments de retenue supérieurs et les tiges 227 formant tirants.

Grâce à cet agencement, l' abri blindé suivant l'invention ne présente aucun point faible pouvant autoriser la pénétration des projectiles aux jonctions des panneaux latéraux et des battants de porte avec ceux-ci.

Le montage de l'abri est effectué de la façon suivante :
On assemble tout d'abord les quatre barres 227 avec les vérins formant les pieds réglables de l'abri sur la plaque de base 1 de celui-ci, puis on fixe la plaque supérieure de l'abri aux extrémités supérieures des barres 227 formant ainsi une cage.

Les barres 227 dont l'écartement est adapté pour correspondre à la largeur des panneaux latéraux 3 constituent ainsi des organes de guidage, qui remplacent les moyens de guidage désignés par la référence 10 au brevet principal et entre lesquels est guidée la partie inférieure de chaque panneau 3, amené à peu près horizontalement, afin de le centrer sur les moyens de retenue mâle et femelle, comme décrit au brevet principal.

## Revendications

1 - Abri individuel blindé transportable et démontable du type décrit au brevet principal, comprenant un plateau de base (1), des parois latérales (3), un panneau supérieur et une porte (5) montée pivotante sur une barre de renforcement (28) formant axe de pivotement, et dans lequel l'un au moins desdits panneaux (3) comporte sur au moins l'un de ses bords verticaux un rebord en saillie, les panneaux étant maintenus assemblés sur la base (1) et le panneau supérieur au moyen de tirants, caractérisé en ce que ledit rebord est constitué par un prolongement (113a,b,c,d,) d'une aile (111) externe de chaque profilé (110) en U qui s'étend au-delà de la partie intermédiaire (112), lesdits rebords (113a,b,c,d) de deux profilés de panneaux adjacents délimitant avec les parties intermédiaires un logement dans lequel est disposé un tirant (227).

2 - Abri individuel blindé suivant la revendication 1, caractérisé en ce que les tirants sont constitués par des barres massives (227) remplissant ledit logement à peu près entièrement.

3 - Abri individuel blindé suivant la revendication 1, caractérisé en ce que lesdits prolongements (113a,b,c,d) des ailes (111) s'étendent au-delà de la partie intermédiaire (112) sur une distance au moins égale à la moitié de cette dernière et délimitent un logement ouvert.

4 - Abri individuel blindé suivant la revendication 3, caractérisé en ce que l'ouverture dudit logement est inférieure à la section desdites barres massives (227) formant tirants.

5 - Abri individuel blindé suivant la revendication 4, caractérisé en ce que lesdits tirants (227) ont en section une forme complémentaire de celle dudit logement.

6 - Abri individuel blindé suivant la revendication 5, caractérisé en ce que lesdites barres (227) formant tirants constituent des organes de fixation pour des pieds réglables sous la plaque de base (1) et leur écartement correspond à la largeur d'un panneau latéral pour constituer des moyens de guidage pour guider l'extrémité inférieure d'un panneau et centrer les uns par rapport aux autres les moyens de retenue coopérant ensemble du plateau (1) et des panneaux (3).
